# EUROPÄISCHE PATENTSCHRIFT

(11) **EP 0 233 859 B1**
(45) Veröffentlichungstag und Bekanntmachung des Hinweises auf die Patenterteilung: **17.10.1990**
(21) Anmeldenummer: 87890027.3
(22) Anmeldetag: 12.02.1987
(51) Int. Cl.: F04D 7/04, F04D 9/00, F04D 15/00, F04D 29/62

(54) **Selbstansaugende Kreiselpumpe zum Aufbereiten und Fördern von mit hohem Faseranteil durchsetzten Flüssigkeiten**
Self-priming centrifugal pump for handling liquids mixed with a high fiber content
Pompe centrifuge auto-aspirante pour traitement de liquides intensément mêlés de fibres

(30) Priorität: 14.02.1986 AT 393/86
(43) Veröffentlichungstag der Anmeldung: 26.08.1987
(73) Patentinhaber: Röhren- und Pumpenwerk Rudolf Bauer Aktiengesellschaft, A-8570 Voitsberg, Steiermark (AT)
(72) Erfinder: Podesser, Franz Dietmar, A-8570 Voitsberg (AT); Wolfbauer, Wilhelm, Dipl.-Ing., A-8072 Fernitz (AT)
(74) Vertreter: Piso, Eberhard, Dr.

(56) Entgegenhaltungen:
- BE-A- 442 921
- CH-A- 241 206
- CH-A- 447 823
- DE-A- 1 922 380
- DE-A- 2 059 616
- DE-A- 2 107 069
- DE-C- 761 439
- FR-A- 2 333 140
- GB-A- 1 016 003
- GB-A- 2 077 606
- US-A- 2 047 329
- US-A- 2 371 681
- US-A- 3 128 051

## Beschreibung

Die Erfindung betrifft eine selbstansaugende Kreiselpumpe zum Aufbereiten und Fördern von mit hohem Faseranteil durchsetzten Flüssigkeiten, insbesondere mit Stroh, Futterresten od.dgl. behafteter Gülle, mit einem Motor, einem Getriebe, einem einen Rückführkanal und einen Saugkanal beinhaltendes Ansauggehäuse, einem Spiralgehäuse, einem Druckkanal, einem Druckraum und einem rotierenden s-förmigen Laufrad mit saugseitig angeordneten Schneiden, wobei das Laufrad saugseitig in der Verlängerung der Laufradachse eine s-förmig verdrehte Einlaufschaufel aufweist.

Kreiselpumpen zum Aufbereiten und Fördern von Gülle mit hohem Faseranteil sind aus der Praxis her bekannt. Die DE-A 1 922 380 zeigt eine Tauchpumpe zum Fördern und Verflüssigen dicker Medien, vornehmlich Schwemmist, mit faserhaitiger Einstreu.

In das Pumpengehäuse ist ein Förder- und Abstrahlelement eingebaut, das spiralförmig mit Steigung bis zu einem halben Gang ausgeführt und mit Schneidkanten versehen ist. Die US-A 3 128 051 zeigt eine Pumpe, welche an ihrem unteren offenen Ende einen mit Zähnen versehenen Ring und einen an der Antriebswelle sitzenden, scheibenförmigen Rotor innerhalb des Randes des am Gehäuse sitzenden Ringes aufweist, wobei der Ring über Vorsprünge und der Ring über Ausnehmungen verfügt.

Diese Pumpen weisen durchwegs eine schwierige Handhabung, vor allem bei Verstopfung des Laufrades durch langfasrige Güllebestandteile auf, welche meist aufgrund der schlechten Zerkleinerung der Feststoffe eintritt.

Ein weiterer Nachteil der bekannten Pumpen oben erwähnten Art ist, daß man, um das Laufrad von den langfasrigen Bestandteilen zu reinigen, meist das Pumpengehäuse vollständig zerlegen muß.

Aufgabe der Erfindung ist es, die oben genannten Nachteile zu beseitigen und eine selbstansaugende Kreiselpumpe so auszubilden, daß eine einfache Handhabung und ein störungsfreier Betrieb der selbstansaugenden Kreiselpumpe gewährleistet ist.

Die Erfindung löst die Aufgabe dadurch, daß in der saugseitigen Wand des Spiralgehäuses eine mit dem Laufrad zusammenwirkende Schneidscheibe mit Gegenschneiden angeordnet ist, daß unmittelbar an die Schneidscheibe ein sich zum Saugkanal hin öffnender Trichter, in dessen Innenraum sich radial Rippen erstrecken, angeordnet ist, daß die Einlaufschaufel in den Trichter hineinragt, wobei die Einlaufschaufel in Kombination mit den sich radial erstreckenden Rippen ein Reißwerk bildet, daß im Rückführkanal ein den Durchfluß regelndes, den Rückführkanal in seinem Durchmesser veränderndes Element angeordnet ist, daß das Ansauggehäuse am Pumpengehäuse schwenkbar angeordnet ist und daß zwischen Druckkanal, Rückführkanal und Druckraum ein Stellorgan angeordnet ist. Ein weiteres Merkmal der Erfindung ist es, daß der Trichter eine ungerade Anzahl, vorzugsweise fünf, durch regelmäßige Abstände voneinander getrennter radialer Rippen aufweist, und daß der Querschnitt einer jeden radialen Rippe annähernd ein schiefwinkeliges Dreieck bildet, dessen längste Seite mit dem Trichter verbunden und dessen kürzeste Seite der Drehrichtung des Laufrades abgewandt ist.

Ein anderes Merkmal der Erfindung ist es, daß an der saugseitigen Öffnung des Trichters die radialen Rippen fließend auslaufen und laufradseitig an die mit gleicher Querschnittsform ausgebildeten Gegenschneiden der Schneidscheibe anschließen.

Ein weiteres, anderes Merkmal der Erfindung ist es, daß der Trichter mit der Schneidscheibe einstückig ausgebildet ist, wobei die radialen Rippen in die Schneidscheibe übergehen und dort die Gegenschneiden für das Laufrad bilden.

Ein anderes Merkmal der Erfindung ist es, daß das Stellorgan das den Durchfluß regelnde Element umfaßt und über einen von einer zwischen Druckraum und Druckkanal angeordneten Steuerklappe aktivierbaren Stellmotor betätigbar ist.

Ein weiteres Merkmal der Erfindung ist es, daß das Ansauggehäuse um eine vertikale oder horizontale Achse schwenkbar ist.

Die Erfindung wird im folgenden anhand eines Ausführungsbeispieles mit Hilfe der angeschlossenen Zeichnung näher beschrieben.

Es zeigen Fig.1 die erfindungsgemäße Kreiselpumpe in einer Schnittdarstellung entlang der Linie A-A der Fig.3; Fig.2a die erfindungsgemäße Kreiselpumpe in einem abgerissenen Schnitt entland der Linie B-B der Fig.1; Fig.2b die erfindungsgemäße Kreiselpumpe in einem Schnitt entlang der Linie B-B der Fig.1; Fig.3 die erfindungsgemäße Kreiselpumpe in einer Schnittdarstellung entlang der Linie C-C der Fig.1; und Fig.4 die erfindungsgemäße Kreiselpumpe in einem Schnitt entlang der Linie D-D der Fig.2b.

Die selbstansaugende Kreiselpumpe unfaßt ein Pumpengehäuse (1) und ein an dieses anschließendes, mit einer nicht gezeigten Saugleitung verbundenes Ansauggehäuse (2). Bei Inbetriebnahme der Pumpe wird entweder Flüssigkeit in das Pumpengehäuse eingebracht oder die noch im Pumpengehäuse (1) verbliebene Flüssigkeit im Bereich des s-förmig ausgebildeten Laufrades (3), welches saugseitig angeordnete Schneiden (4) aufweist, mit Luft vermischt und über das Spiralgehäuse (5) in den Druckraum (6) gefördert. Eine mit einem aus dem Pumpengehäuse (1) ragenden Hebel (7) gewichtsbelastete Steuerklappe (8) befindet sich zwischen dem Druckraum (6) und dem Druckstutzen (9). Das Flüssigkeit-Luft-Gemisch wird nun im Druckraum (6) entlüftet, wobei der Luftanteil die Steuerklappe kurzzeitig und geringfügig anhebt und in den Druckstutzen (9) entweicht. Sodann strömt die Flüssigkeit über den Rückführkanal (10) zurück zum Saugmund des Laufrades (3).

Ein zwischen Druckraum (6), Rückführkanal (10) und Druckkanal (11) angeordnetes Stellorgan (12) gewährleistet, daß in der Ansaugstellung die Verbindung Druckraum-Druckkanal verschlossen ist und die Flüssigkeit in den Rückführkanal (10) geleitet wird (Fig.4).

Um zu verhindern, daß die zurückfließende, bereits entlüftete Flüssigkeit aus dem Druckraum (6) wieder Luft mitreißt, wodurch die Vakuumerzeugung behindert und somit auch die Ansaughöhe vermindert wird, kann der üblicherweise große Rückführkanaldurchmesser durch ein im Rückführkanal (10) angeordnetes, den Durchfluß regelndes Element (13) bis maximal auf die Hälfte reduziert werden.

Dieses Element ist als Drossel ausgebildet und wird je nach Aufgabe der Pumpe mit verschiedenen Durchmessern ausgestattet. Das Element (13) kann aber ebensogut als Schieber ausgebildet sein. Es besteht darüber hinaus auch noch die Möglichkeit, das Stellorgan (12) derart auszubilden, daß es zusätzlich zu seiner Funktion jene des den Durchmesser verändernden Elementes (13) übernehmen kann. Das Element (13) ist mit verschieden ausgebildeten Durchmessern in den Fig.2a, 2b strichpunktiert dargestellt.

Die Zirkulation der sich im Pumpengehäuse befindenden Flüssigkeit wird so lange fortgesetzt, bis die Saugleitung und die Saugseite der Pumpe vollständig entlüftet ist, was dem Abschluß des Ansaugvorganges entspricht. Durch den Flüssigkeitsdruck öffnet die Steuerklappe (8) und schwenkt um nahezu 90_{°} (Fig.3). Durch die damit veränderte Stellung des Hebels (7) wird an der Pumpenaußenseite der Abschluß des Ansaugvorganges signalisiert, worauf das Stellorgan (12) mittels des Hebels (14) in die Pumpstellung zu bringen ist (Fig.4 strichpunktierte Darstellung). In dieser Stellung ist der Druckraum (6) mit dem Druckkanal (11) verbunden. Das Umschalten des Stellorganes kann händisch, aber auch automatisch, d.h. elektromechanisch erfolgen, wie in Fig.3 schematisch dargestellt. Dazu ist die Steuerklappe (8) über eine Signalleitung (15) mit einem am Pumpengehäuse angeordneten Schalter (16) und einem das Stellorgan (12) aktivierenden Stellmotor (17) verbunden.

Im Pumpbetrieb tritt die mit hohem Faseranteil durchsetzte Flüssigkeit aus der nicht gezeigten Rohrleitung über eine Rückschlagklappe (18) in den Saugkanal (19) des Ansauggehäuses (2) der selbstansaugenden Kreiselpumpe ein. Sodann strömt die Flüssigkeit durch einen vor dem rotierenden s-förmigen Laufrad (3) angeordneten, sich zum Saugkanal hin öffnenden Trichter (20).

Der Trichter (20) weist an seiner Innenseite eine ungerade Anzahl von in regelmäßigen Abständen angeordneter, sich radial erstreckender Rippen (21) auf.

Der die Rippen (21) tragende Trichter (20) schließt an eine am Laufrad (3) sowie in der saugseitigen Wand des Spiralgehäuses (5) angeordnete Schneidscheibe (22) an, weiche Gegenschneiden (23) trägt. In der Verlängerung der Laufradachse trägt das Laufrad eine s-förmig verdrehte, in den Trichter (20) hineinragende Einlaufschaufel (24). Die Rippen (21) sind vom Querschnitt her annähernd als schiefwinkeliges Dreieck ausgebildet, wobei dessen längste Seite jene ist, mit welcher das Dreieck an die Trichterinnenwand anschließt, und die kürzeste Seite der Drehrich tung des Laufrades (3) abgewandt ist. Die Einlaufschaufel bildet somit mit den sich radial erstreckenden Rippen (21) ein sogenanntes Reißwerk. Die mit der Flüssigkeit herankommenden Faserklumpen werden zwischen den Kanten der Einlaufschaufel (24) und den Rippen (21) zerschlagen und somit vorzerkleinert, wodurch eine große Entlastung der nächsten Zerkleinerungsstufe, welche von der Kombination Laufradschneiden (4) - Gegenschneiden (23) durchgeführt wird, gewährleistet ist.

Durch diese Vorzerkleinerung der Feststoffe im Reißwerk wird auch verhindert, daß sich an der Einlaufschaufel (24) ein aus langfasrigen Flüssigkeitsbestandteilen gebildetes Knäuel festsetzt, mit dieser mitrotiert und damit die Pumpe außer Betrieb setzt.

Es ist konstruktiv auch möglich, den Trichter (20) und die Schneidscheibe (22) aus einem Stück und somit auch aus einem Material herzustellen. Die Rippen (21) gehen dabei nahtlos in die Gegenschneiden (23) über.

Das Ansauggehäuse (2) ist am Pumpengehäuse (1) entweder über eine horizontale Achse (25) (Fig.2a) oder eine vertikale Achse (26) (Fig.2b) schwenkbar angeordnet.

Zum Wegschwenken ist lediglich das Loslösen einer einzigen Fixierschraube (27) notwendig.

Die jeweilige konstruktive Ausführung mit einer dieser Schwenkachsen ist durch den Verwendungszweck der Pumpe bedingt.

Findet beispielsweise die Pumpe als Traktorgetriebepumpe Verwendung, also beim Vorhandensein einer an das Ansauggehäuse (2) mit Hilfe einer nicht gezeigten Schnellverschlußkupplung angekuppelten flexiblen Saugleitung, so wird das Ansauggehäuse nach dem Abkuppeln der flexiblen Leitung um eine vertikale Achse (26) (Fig.2b) weggeschwenkt.

Beim Einsatz der Pumpe als Industriepumpe, d.h. bei Verbindung mit einer starren Saugleitung über Normflansche, wird das Ansauggehäuse (2) nach dem Lösen der Saugleitung um eine horizontale Achse (25) geschwenkt.

Durch dieses einfache Loslösen des Ansauggehäuses (2) vom Pumpengehäuse (1) kann man mit wenigen Handgriffen zum Laufrad (3) sowie auch zum Stellorgan (12) gelangen, um diese einer eventuellen Reinigung zu unterziehen, wogegen herkömmliche Pumpen dazu einer Zerlegung ihres kompletten Gehäuses bedürfen.

## Patentansprüche

1. Selbstansaugende Kreiselpumpe zum Aufbereiten und Fördern von mit hohem Faserariteil durchsetzten Flüssigkeiten, insbesonders mit Stroh, Futterresten oder dgl. behafteter Gülle, mit einem Motor, einem Getriebe, einem einen Rückführkanal und einen Saugkanal beinhaltendes Ansauggehäuse, einem Spiralgehäuse, einem Druckkanal, einem Druckraum und einem rotierenden s-förmigen Laufrad mit saugseitig angeordneten Schneiden, wobei das Laufrad saugseitig in der Verlängerung der Laufradachse eine s-förmig verdrehte Einlaufschaufel aufweist, dadurch gekennzeichnet, daß in der saugseitigen Wand des Spiralgehäuses (5) eine mit dem Laufrad (3) zusammenwirkende Schneidscheibe (22) mit Gegenschneiden (23) angeordnet ist, daß unmittelbar an die Schneidscheibe (22) ein sich zum Saugkanal (19) hin öffnender Trichter (20), in dessen Innenraum sich radial Rippen (21) erstrecken angeordnet ist, daß die Einlaufschaufel (24) in den Trichter (20) hineinragt, wobei die Einlaufschaufel (24) in Kombination mit den sich radial erstreckenden Rippen (21) ein Reißwerk bildet, daß im Rückführkanal (10) ein den Durchfluß regelndes, den Rückführkanal (10) in seinem Durchmesser veränderndes Element (13) angeordnet ist, daß das Ansauggehäuse (2) am Pumpengehäuse (1) schwenkbar angeordnet ist und daß zwischen Druckkanal (11), Rückführkanal (10) und Druckraum (6) ein SteIlorgan (12) angeordnet ist.

2. Kreiselpumpe nach Anspruch 1, dadurch gekennzeichnet, daß der Trichter (20) eine ungerade Anzahl, vorzugsweise fünf, durch regelmäßige Abstände voneinander getrennter radialer Rippen (21) aufweist.

3. Kreiselpumpe nach den Ansprüchen 1 oder 2, dadurch gekennzeichnet, daß der Querschnitt einer jeden radialen Rippe (21) annähernd ein schiefwinkeliges Dreieck bildet, dessen längste Seite mit dem Trichter (20) verbunden und dessen kürzeste Seite der Drehrichtung des Laufrades (3) abgewandt ist.

4. Kreiselpumpe nach einem der Ansprüche 1 bis 3, dadurch gekennzeichnet, daß an der saugseitigen Öffnung des Trichters (20) die radialen Rippen (21) fließend auslaufen und laufradseitig an die mit gleicher Querschnittsform ausgebildeten Gegenschneiden (23) der Schneidscheibe (22) anschließen.

5. Kreiselpumpe nach einem der Ansprüche 1 bis 4, dadurch gekennzeichnet, daß der Trichter (20) mit der Schneidscheibe (22) einstückig ausgebildet ist, wobei die radialen Rippen (21) in die Schneidscheibe (22) übergehen und dort die Gegenschneiden (23) für das Laufrad (3) bilden.

6. Kreiselpumpe nach Anspruch 1, dadurch gekennzeichnet, daß das Stellorgan (12) das den Durchfluß regelnde Element (13) umfaßt.

7. Kreiselpumpe nach Anspruch 1, dadurch gekennzeichnet, daß das Ansauggehäuse (2) um eine vertikale (26) oder horizontale (25) Achse schwenkbar ist.

8. Kreiselpumpe nach Anspruch 1, dadurch gekennzeichnet, daß das Stellorgan (12) über einen von einer zwischen Druckraum (6) und Druckkanal (11) angeordneten Steuerklappe (8) aktivierbaren Stellmotor (17) betätigbar ist.

## Claims

1. Self priming centrifugal pump for treating and feeding liquids loaded with high proportion of fibres, particularly swill containing straw, feed residues or the like, with a motor, a gear box, a suction housing containing a return channel and a suction channel, a spiral housing, a pressure channel, a pressure space, and a rotating S-shaped paddle wheel with blades arranged on its suction side, wherein the paddle wheel has on the suction side in the projection of the paddle wheel axis an S-shaped twisted inlet paddle, characterised in that in the suction side wall of the spiral housing (5), there is arranged a cutting disc (22) with counterblades (23) cooperating with the paddle wheel (3), that directly against the cutting disc (22) there is arranged a funnel (20) opening towards the suction channel (19) in the interior space of which extend radial ribs (21), that the inlet paddle (24) projects into the funnel (20), wherein the inlet panel (24) in combination with the radially extending ribs (21) forms a shear unit, that in the return channel (10), there is arranged an element (13) changing the return channel (10) in its diameter controlling the throughflow in the return channel (10), that the suction housing (2) is swingably arranged on the pump housing (1) and between the pressure channel (11) return channel (10) and pressure space (6) an adjusting element (12) is arranged.

2. Centrifugal pump according to Claim 1, characterised in that the funnel (20) has an uneven number, preferably five, radial ribs (21) separated from one another by even distances.

3. Centrifugal pump according to Claims 1 or 2, characterised in that the cross section of each radial rib (21) forms approximately that of an acute angle triangle, the longest side of which is connected with the funnel (20) and the shortest side of which is turned away from the direction of rotation of the paddle wheel (3).

4. Centrifugal pump according to one of Claims 1 to 3, characterised in that the radial ribs (21) run out smoothly on the suction side of the funnel (20) and on the side towards the paddle wheel lie flush with the counterblades (23) of the cutting disc (22) constructed with the same cross sectional shape.

5. Centrifugal pump according to one of Claims 1 to 4, characterised in that the funnel (20) is constructed in one piece with the cutting disc (22) wherein the radial ribs (21) merge into the cutting disc (22) and there form the counterblades (23) for the paddle wheel (3).

6. Centrifugal pump according to Claim 1, characterised in that the adjusting element (12) comprises the element (13) controlling the throughflow.

7. Centrifugal pump according to Claim 1, characterised in that the suction housing (2) is swingable about a vertical (26) or horizontal (25) axis.

8. Centrifugal pump according to Claim 1, characterised in that the adjusting element (12) can be actuated by means of an adjusting motor (17) activatable by a control flap (8) arranged between pressure space (6) and pressure channel (11).

## Revendications

1. Pompe centrifuge à auto-amorçage pour préparer et déplacer des liquides mélangés d'une proportion importante de fibres, en particulier du purin chargé de paille, de restes de nourriture ou similaires, comprenant un moteur, une transmission, un carter d'amorçage contenant un canal de retour et un canal d'aspiration, un carter en volute, un canal de refoulement, une chambre de refoulement et un rotor tournant en forme de S muni de lames disposées du côté de l'aspiration, le rotor comportant du côté de l'aspiration une pale d'entrée tordue en forme de S dans le prolongement de l'axe du rotor, caractérisée par le fait qu'un disque de coupe (22) muni de contre-lames (23) et coopérant avec le rotor (3) est disposé dans la paroi du carter en volute (5) située du côté de l'aspiration, par le fait qu'un entonnoir (20) qui s'ouvre vers le canal d'aspiration (19) et dans le volume intérieur duquel des nervures (21) s'étendent radialement est disposé directement sur le disque de coupe (22), par le fait que la pale d'entrée (24) pénètre dans l'entonnoir (20), la pale d'entrée (24) formant un déchiqueteur en combinaison avec les nervures (21) qui s'étendent radialement, par le fait qu'un élément (13) qui modifie le canal de retour (10) quant à son diamètre et qui règle le débit est disposé dans le canal de retour (10), par le fait que le carter d'amorçage (2) est monté pivotant sur le carter (1) de la pompe, et par le fait qu'un organe de réglage (12) est disposé entre le canal de refoulement (11), le canal de retour (10) et la chambre de refoulement (6).

2. Pompe centrifuge selon la revendication 1, caractérisée par le fait que l'entonnoir (20) comporte un nombre impair de nervures radiales (21), et de préférence cinq, qui sont séparées les unes des autres par des distances régulières.

3. Pompe centrifuge selon les revendications 1 ou 2, caractérisée par le fait que la section transversale de chacune des nervures radiales (21) forme approximativement un triangle scalène dont le côté le plus long est relié à l'entonnoir (20) et dont le côté le plus court est opposé à la direction de rotation du rotor (3).

4. Pompe centrifuge selon l'une des revendications 1 à 3, caractérisée par le fait que les nervures radiales (21) se terminent progressivement sur l'ouverture de l'entonnoir (20) qui est située du côté de l'aspiration, et qu'elles se raccordent du côté du rotor aux contre-lames (23) du disque de coupe (22) qui sont réalisées avec la même forme en section transversale.

5. Pompe centrifuge selon l'une des revendications 1 à 4, caractérisée par le fait que l'entonnoir (20) est réalisé d'une seule pièce avec le disque de coupe (22), les nervures radiales (21) se prolongeant par le disque de coupe (22) et y formant les contre-lames (23) pour le rotor (3).

6. Pompe centrifuge selon la revendication 1, caractérisée par le fait que l'organe de réglage (12) comprend l'élément (13) qui règle le débit.

7. Pompe centrifuge selon la revendication 1, caractérisée par le fait que le carter d'amorçage (2) peut piovoter autour d'un axe vertical (26) ou horizontal (25).

8. Pompe centrifuge selon la revendication 1, caractérisée par le fait que l'organe de réglage (12) peut être actionné par l'intermédiaire d'un servomoteur (17) qui peut être activé par un clapet de commande (8) disposé entre la chambre de refoulement (6) et le canal de refoulement (11).
